# EUROPÄISCHE PATENTSCHRIFT

(11) **EP 3 526 384 B1**
(45) Veröffentlichungstag und Bekanntmachung des Hinweises auf die Patenterteilung: **12.08.2020**
(21) Anmeldenummer: 17768054.3
(22) Anmeldetag: 07.09.2017
(51) Int. Cl.: D04H 18/04

(54) **DÜSENBALKEN FÜR DIE BEARBEITUNG VON FASERN MIT WASSERSTRAHLEN**
JET MANIFOLD FOR WATER JET PROCESSING FIBERS
RAMPE DE JETS D'EAU POUR LE TRAITEMENT DE FIBRES PAR JETS D'EAU

(30) Priorität: 12.10.2016 DE 102016119481
(43) Veröffentlichungstag der Anmeldung: 21.08.2019
(73) Patentinhaber: Trützschler GmbH & Co. KG, 41199 Mönchengladbach (DE)
(72) Erfinder: STORK, Bernd, 64560 Riedstadt (DE); GUZMAN NAVARRO, Antonio, 63329 Egelsbach (DE)
(86) Internationale Anmeldenummer: PCT/EP2017/072433
(87) Internationale Veröffentlichungsnummer: WO 2018/068952

(56) Entgegenhaltungen:
- EP-A1- 2 302 120
- EP-B1- 0 725 175
- DE-B3-102005 055 939
- DE-T2- 60 011 900
- US-A- 3 613 999

## Beschreibung

Die vorliegende Erfindung betrifft einen Düsenbalken für die Bearbeitung von Fasern mit Wasserstrahlen, aufweisend ein sich länglich erstreckendes Oberteil, in dem eine länglich ausgebildete Druckkammer eingebracht ist, wobei die Druckkammer eine Endseite mit einer Öffnung zur Einspeisung von Wasser und eine gegenüberliegende geschlossene Endseite aufweist, und wobei im Oberteil eine Druckverteilkammer eingebracht ist, die sich parallel zur Druckkammer erstreckt und wobei über der Länge des Oberteils verteilt mehrere Durchflussbohrungen in der Zwischenwandung zwischen der Druckkammer und der Druckverteilkammer eingebracht sind, durch die das Wasser von der Druckkammer in die Druckverteilkammer führbar ist, und aufweisend ein sich länglich erstreckendes Unterteil, das am Oberteil flüssigkeitsdicht angeordnet ist, und wobei ein Düsenstreifen mit Bohrungen für den Wasseraustritt im oder am Unterteil aufgenommen ist, und wobei im Oberteil ein Schlitz eingebracht ist, der sich zwischen der Druckverteilkammer und dem Düsenstreifen zur Wasserbeaufschlagung des Düsenstreifens erstreckt.

Aus der DE 10 2005 055 939 B3 ist ein Düsenbalken für die Bearbeitung einer textilen Ware mit Wasserstrahlen bekannt. Die Bearbeitung der textilen Ware erfolgt dabei mit einer Vielzahl von in einer Reihe erzeugten Wasserstrahlen, die sich beispielsweise über die gesamte Breite einer unter den Wasserstrahlen bewegten textilen Warenbahn erstrecken und auf diese einwirken. Hierfür weist der Düsenbalken einen Wasseranschluss auf, mit dem über die Öffnung Wasser in die Druckkammer eingespeist wird. Das Wasser gelangt beispielsweise mit einem erzeugten Vordruck von 250bar durch die Öffnung in die Druckkammer, wobei die Einströmgeschwindigkeit des Wassers durch die Öffnung beispielsweise bis zu 8m/s beträgt, und etwa in der Mitte der Druckkammer weist die Strömungsgeschwindigkeit noch einen Wert von 2,5m/s auf. Um eine erhöhte Wirbelbildung des Wassers in der Druckkammer zu vermeiden, hat sich gezeigt, dass die einseitige Einspeisung von Wasser über eine Öffnung in die Druckkammer vorteilhaft ist. Der Düsenbalken ist dabei länglich und damit schlank ausgebildet, wobei der Düsenbalken im Wesentlichen gebildet wird durch das länglich ausgebildete Oberteil und das länglich ausgebildete Unterteil. Das Unterteil ist dabei an der Seite des Oberteils flüssigkeitsdicht angeordnet, die zur textilen Ware hin weist, und über das Unterteil und über den im Unterteil oder am Unterteil angeordneten Düsenstreifen werden die Wasserstrahlen durch die Vielzahl der Bohrungen erzeugt, die in dem Düsenstreifen eingebracht sind.

Um eine möglichst gleichmäßige Ausbildung der Wasserstrahlen durch die Bohrungen im Düsenstreifen zu erzeugen, ist es wünschenswert, den Druck über der großen Länge des Düsenbalkens im Wesentlichen gleich zu verteilen. Hierfür wird die Druckkammer getrennt von der Druckverteilkammer ausgebildet, und zwischen der Druckkammer und der Druckverteilkammer erstrecken sich mehrere Durchflussöffnungen in der Zwischenwandung zwischen der Druckkammer und der Druckverteilkammer. Dadurch vergleichmäßigt sich der Druck über der Breite des Düsenbalkens, sodass nicht nahe der Einströmöffnung zur Einspeisung des Wassers ein hoher Druck und auf der gegenüberliegenden, fernen Seite zur Einspeisung ein niedrigerer Druck des Wassers vor dem Düsenstreifen vorherrscht. Erst durch eine gleichmäßige Ausbildung der Wasserstrahlen über der gesamten Breite des Düsenbalkens kann eine gleichmäßige Bearbeitung der textilen Ware sichergestellt werden.

Vorrangiges Ziel beim Bau derartiger Düsenbalken ist es, über die Vergleichmäßigung des Wasserdruckes innenseitig vor den Bohrungen im Düsenstreifen einen möglichst geringen Gesamt-Druckverlust zu erhalten. In Anlagen, in denen derartige Düsenstreifen Verwendung finden, stehen die Düsenbalken dauerhaft unter Wasserbeaufschlagung, sodass jeder Druckverlust im Düsenbalken zugleich einen Energieverlust beim Betrieb der Anlage mit sich bringt. Folglich ist das Ziel beim Bau von Düsenbalken neben einer gleichmäßigen Ausbildung sämtlicher Wasserstrahlen ein möglichst geringer Druckverlust beginnend von der Öffnung zur Einspeisung von Wasser in die Druckkammer bis hin zur Ausströmung des Wassers aus den Bohrungen im Düsenstreifen.

In der EP 0 725 175 B1 wird zur Vergleichmäßigung des Wasserdrucks vor den Austrittsbohrungen im Düsenstreifen der Schlitz so ausgeführt, dass eine verstärkte Verwirbelung des Wassers für eine gleichmäßige Beaufschlagung des Düsenstreifens von der Innenseite erzeugt wird, womit jedoch ein erhöhter Druckverlust einhergehen kann.

Weiterhin ist es wünschenswert, einen Düsenbalken möglichst konstruktiv einfach auszuführen und eine einfache Wartung zu ermöglichen. Beispielsweise müssen Düsenbalken in regelmäßigen Zeitabständen gereinigt werden, insbesondere muss der Düsenstreifen auf einfache Weise entnommen werden können. Bei einer strömungsoptimierten Ausgestaltung des Oberteils mit der Druckkammer und der Druckverteilkammer hat sich gezeigt, dass geometrische Anpassungen eine weitere Minderung des Druckverlustes ermöglichen können, sodass beispielsweise der schmale Schlitz zur Ausmündung der Druckverteilkammer an den Düsenstreifen optimiert werden kann, wie in der EP 0 725 175 B1 beschrieben.

Aus der EP 1 472 397 B1 ist ein weiterer Düsenbalken für die Bearbeitung einer textilen Ware mit Wasserstrahlen bekannt, aufweisend ein sich länglich erstreckendes Oberteil, in dem eine länglich ausgebildete Druckkammer eingebracht ist, wobei die Druckkammer eine Endseite mit einer Öffnung zur Einspeisung von Wasser und eine gegenüberliegende geschlossene Endseite aufweist, und wobei im Oberteil eine Druckverteilkammer eingebracht ist, die sich parallel zur Druckkammer erstreckt und wobei über der Länge des Oberteils verteilt mehrere Durchflussbohrungen in der Zwischenwandung zwischen der Druckkammer und der Druckverteilkammer eingebracht sind, durch die das Wasser von der Druckkammer in die Druckverteilkammer führbar ist, und aufweisend ein sich länglich erstreckendes Unterteil, das am Oberteil flüssigkeitsdicht angeordnet ist, und wobei ein Düsenstreifen mit Bohrungen für den Wasseraustritt im oder am Unterteil aufgenommen ist, und wobei im Oberteil ein Schlitz eingebracht ist, der sich zwischen der Druckverteilkammer und dem Düsenstreifen zur Wasserbeaufschlagung des Düsenstreifens erstreckt. Mit Bezug auf die Durchflussbohrungen wird beschrieben, dass diese einen ersten an die Druckkammer angrenzenden Abschnitt mit einem geringeren Durchmesser aufweisen. Von diesem ersten Abschnitt aus strömt das Wasser mit einer höheren Geschwindigkeit in einen sich anschließenden zweiten Abschnitt mit einem größeren Durchmesser hinein, was eine Beruhigung von entstehenden Wirbeln bewirkt. Die sich ergebende Drosselwirkung des ersten Abschnittes mit dem geringeren Durchmesser hat zudem zur Folge, dass durch alle Durchflussbohrungen die Durchströmgeschwindigkeit des Wassers etwa gleich ausfällt. Die Folge ist eine harmonischere Druckwasserbeaufschlagung der Druckverteilkammer.

Die allgemeine Betrachtung des Strömungsverhaltens des Wassers zur Durchströmung der Druckkammer, der Druckverteilkammer und schließlich des Schlitzes mit dem sich anschließenden Düsenstreifen zeigt, dass eine Minimierung des Gesamtströmungswiderstandes und damit des Gesamt-Druckverlustes möglich ist, wobei zugleich das weitere Ziel verfolgt wird, einen über der gesamten Länge des Düsenbalkens möglichst gleichförmigen Wasseraustritt zu erreichen, sodass ein gleichförmiger Wasservorhang zur Beaufschlagung der textilen Ware gebildet wird. Insbesondere die Ausgestaltung der Druckkammer und der Druckverteilkammer mit den sich zwischen den Kammern erstreckenden Durchflussbohrungen spielen für den möglichst gleichförmigen Wasseraustritt eine entscheidende Rolle.

Aufgabe der Erfindung ist die weitere Verbesserung eines Düsenbalkens für die Bearbeitung von Fasern mit Wasserstrahlen, wobei der Düsenbalken einen geringen Gesamt-Druckverlust aufweisen soll, und wobei der Düsenbalken so weitergebildet werden soll, dass die über die Bohrungen im Düsenstreifen erzeugten Wasserstrahlen über der gesamten Breite des Düsenbalkens möglichst zueinander gleich ausgebildet sein sollen. Weiterhin sollte der Düsenbalken eine möglichst bauraumminimale Ausgestaltung erfahren, ohne die vorgelagerten Aufgaben der Erfindung ungelöst zu belassen.

Diese Aufgabe der Erfindung wird ausgehend von einem Düsenbalken für die Bearbeitung von Fasern mit Wasserstrahlen gemäß dem Oberbegriff des Anspruches 1 in Verbindung mit den kennzeichnenden Merkmalen gelöst. Vorteilhafte Weiterbildungen der Erfindung sind in den abhängigen Ansprüchen angegeben.

Die Erfindung schließt die technische Lehre ein, dass die Durchflussbohrungen zwischen der Druckkammer und der Druckverteilkammer bezogen auf die Richtung der länglichen Erstreckung des Oberteils einen Abstand von 25mm bis 35mm und/oder von 28mm bis 32mm und/oder von 30mm zueinander aufweisen.

Die spezielle Ausgestaltung der Durchflussbohrungen ergibt einen überraschend positiven Effekt auf die Vergleichmäßigung des Austrittsdruckes über den Schlitz in Richtung zum Düsenstreifen bei einem zugleich geringen Gesamt-Druckverlust im Düsenbalken. Der Düsenbalken ist dabei insbesondere ausgelegt für die Einspeisung von Wasser mit einer Geschwindigkeit bis zu etwa 8m/s bei einem Vordruck von 250bar. Durch die geometrischen Verhältnisse der Durchflussbohrungen ergibt sich eine vorteilhafte Überströmung des Wassers von der Druckkammer in die Druckverteilkammer mit einer Geschwindigkeit von beispielsweise bis zu 11m/s, insbesondere dann, wenn der Abstand der Durchflussbohrungen zueinander einen Wert von 30mm aufweist.

Dann, wenn die Durchflussbohrungen mit einem jeweils zu großen oder zu kleinen Abstand zueinander in der Zwischenwandung angeordnet werden, ergeben sich entweder Totwasserbereiche oder Bereiche verstärkter Wirbelbildung in der Druckverteilkammer, die eine unerwünschte Inhomogenität der Druckverteilung bewirken. Bei einer geometrischen Optimierung der Durchflussbohrungen werden derartige negative Einflüsse auf die Druckverteilung und den Gesamt-Druckverlust minimiert.

Als besonders vorteilhaft hat sich herausgestellt, in der länglichen Erstreckungsrichtung der Druckkammer bzw. der Druckverteilkammer etwa 25 bis 40 Durchflussbohrungen pro Meter in der Zwischenwandung auszubilden. Insbesondere sind 32 bis 35 Durchflussbohrungen pro Meter vorteilhaft. In Kombination mit der erfindungsgemäßen Anzahl der Durchflussbohrungen pro Meter Düsenbalkenlänge ist es weiterhin vorteilhaft, wenn die Druckkammer zylindrisch ausgeführt ist und einen Kreisquerschnitt mit einem Durchmesser von 70mm bis 90mm aufweist und wenn die Druckverteilkammer zylindrisch ausgeführt ist und einen Kreisquerschnitt mit einem Durchmesser von 30mm bis 40mm aufweist.

Als weiterhin vorteilhaft hat sich herausgestellt, wenn die Durchflussbohrungen einen kreisrunden Querschnitt aufweisen und einen ersten an die Druckkammer angrenzenden Abschnitt aufweisen, der einen geringeren Durchmesser besitzt als ein zweiter an die Druckverteilkammer angrenzender Abschnitt. Insbesondere in Zusammenhang mit den erfindungsgemäßen Abstandswerten der Durchflussbohrungen untereinander kann der vorteilhafte Effekt genutzt werden, dass vom ersten Abschnitt aus das Wasser mit einer höheren Geschwindigkeit in einen sich anschließenden zweiten Abschnitt mit einem größeren Durchmesser hinein strömt, was eine Beruhigung von entstehenden Wirbeln bewirkt. Die sich ergebende Drosselwirkung des ersten Abschnittes mit dem geringeren Durchmesser hat zudem zur Folge, dass durch alle Durchflussbohrungen die Durchströmgeschwindigkeit des Wassers etwa gleich ausfällt. Die Folge ist eine sehr ruhige Druckwasserbeaufschlagung der Druckverteilkammer.

Beispielsweise weisen die Durchflussbohrungen im ersten Abschnitt einen Durchmesser von 3 bis 4 mm und im zweiten Abschnitt einen Durchmesser von 5 bis 7 mm auf. Bevorzugt weisen die Durchflussbohrungen im ersten Abschnitt eine Länge von 8 bis 12 mm und im zweiten Abschnitt eine Länge von 22 bis 26 mm auf. Die bevorzugten Längen- und Durchmesserverhältnisse bewirken eine Einströmgeschwindigkeit des Wassers von beispielsweise 11m/s, was sich als vorteilhaft herausgestellt hat.

Ein weiterer wesentlicher Einfluss ist festgestellt worden durch die Länge der Durchflussbohrungen in der Zwischenwandung zwischen der Druckkammer und der Druckverteilkammer, die mit etwa 33mm bis 35mm bestimmt werden kann. Folglich hat auch der Abstand der Mittelachse der Druckkammer zur Mittelachse der Druckverteilkammer einen Einfluss auf den Gesamt-Druckverlust im Düsenbalken und auf die möglichst homogene Druckverteilung des Wassers innenseitig vor den Bohrungen über der Länge des Düsenstreifens. Besonders vorteilhaft ist ein Abstand zwischen der Mittelachse der Druckkammer und der Mittelachse der Druckverteilkammer von 80mm bis 100mm, vorzugsweise von 85mm bis 95mm und besonders bevorzugt von 92mm. Folgerichtig ergibt sich eine Länge der Durchflussbohrungen von 34,5mm. Dabei können die Durchflussbohrungen mit weiterem Vorteil gestuft ausgeführt sein, und die Mündung der Durchflussbohrungen in die Druckkammer weist einen kleineren Durchmesser auf als die Mündung der Durchflussbohrungen in die Druckverteilkammer.

Mit weiterem Vorteil ist ein Prallkörper vorgesehen, der zylindrisch in der Druckverteilkammer angeordnet ist, wobei der Prallkörper eine längliche Zylinderform aufweist und einen Durchmesser von 20mm bis 25mm und/oder einen Durchmesser von 22,5mm aufweist. Mit besonderem Vorteil ist der Prallkörper an seinen Enden seiner länglichen Zylinderform aufgenommen und/oder der Prallkörper weist über seiner Länge verteilt Abstandshalter auf, mittels der der Prallkörper in der Druckverteilkammer mittig angeordnet gehalten ist. Wie vorstehend angegeben, ergeben sich besonders vorteilhafte Strömungsverhältnisse in der Druckverteilkammer, wenn der Prallkörper zentrisch in der Druckverteilkammer angeordnet ist. Mit anderen Worten bildet der Prallkörper vollumfänglich einen gleichen Abstand zur Wandung der Druckverteilkammer, sodass der Durchflussquerschnitt des Wassers von den Durchflussbohrungen bis in den Schlitz hinein um den Prallkörper im Wesentlichen gleichbleibend ausgebildet ist. Dabei konnte festgestellt werden, dass bei einer solchen Ausgestaltung des Prallkörpers und seiner Anordnung in der Druckverteilkammer eine nur minimale bis gar keine Wirbelbildung entsteht. Folgerichtig ist auch der Druckverlust bei einer möglichst optimalen Druckverteilung über der Länge des Düsenbalkens minimiert.

Ein weiterer Vorteil wird erreicht, wenn die Druckkammer im Oberteil an wenigstens einer ihrer Endseiten des Oberteils mit einem Verschlusselement verschlossen ist, und wobei ein Verschlusselement die Öffnung für die Wassereinspeisung in die Druckkammer aufweist. Dabei ist es auch denkbar, dass die Druckkammer auf der dem Verschlusselement mit der Öffnung gegenüberliegenden Seite durch das Material des Oberteils verschlossen ist. Aus fertigungstechnischen Gründen ist es jedoch vorteilhaft, wenn das Oberteil über seiner gesamten Länge einen im Wesentlichen gleichen Materialquerschnitt aufweist.

Weiterhin ist es vorteilhaft, wenn auch die Druckverteilkammer im Oberteil an ihren gegenüberliegenden Endseiten des Oberteils mit Verschlusselementen verschlossen ist. Mit besonderem Vorteil kann dabei der Prallkörper mit seinen Enden zwischen den Verschlusselementen aufgenommen werden. Muss der Prallkörper beispielsweise zu Reinigungszwecken der Druckverteilkammer aus dieser herausgenommen werden, so ist es bereits hinreichend, eines der beiden Verschlusselemente von den Endseiten des Oberteils zu lösen.

Weitere, die Erfindung verbessernde Maßnahmen werden nachstehend gemeinsam mit der Beschreibung eines bevorzugten Ausführungsbeispiels der Erfindung anhand der Figuren näher dargestellt. Es zeigen:
- Figur 1: eine Querschnittsansicht durch einen Düsenbalken für die Bearbeitung einer textilen Ware mit Wasserstrahlen, wobei der Querschnitt längs durch den Düsenbalken verläuft und
- Figur 2: eine Querschnittsansicht durch den Düsenbalken gemäß Figur 1 entlang der dargestellten Schnittlinie A-A.

Figur 1 zeigt eine Querschnittsansicht durch einen Düsenbalken 1 für die Bearbeitung von Fasern, beispielsweise einer textilen Warenbahn, mit Wasserstrahlen, und Figur 2 zeigt entlang der Schnittlinie A-A eine Querschnittsansicht durch den Düsenbalken 1, wobei die Schnittebene A-A quer zur Schnittebene durch den Düsenbalken 1 gemäß Figur 1 verläuft. Im Folgenden wird der Düsenbalken 1 in Zusammenschau der Figuren 1 und 2 näher beschrieben.

Das Gehäuse des Düsenbalkens 1 weist ein Oberteil 10 auf, das mit dem Unterteil 16 vielfach über die Länge durch Schrauben 24 verschraubt ist. Das Oberteil 10 weist in Längsrichtung verlaufend zwei Bohrungen 11 und 13 auf, von denen die obere Bohrung eine Druckkammer 11 und die untere Bohrung eine Druckverteilkammer 13 bildet. Beide Kammern 11 und 13 sind an den Endseiten des Oberteils 10 offen ausgeführt und durch Verschlusselemente 22 für die Druckkammer 11 und durch Verschlusselemente 23 für die Druckverteilkammer 13 flüssigkeitsdicht verschlossen. Das Verschlusselement 22 zum Verschluss der Druckkammer 11 weist ein Druckmessmittel 25 auf, und das Verschlusselement 22 zum Verschluss der Druckkammer 11 auf der rechten Seite weist eine Öffnung 12 auf, über die mit einem nicht näher dargestellten Wasseranschluss Wasser in die Druckkammer 11 eingespeist werden kann.

Die beiden Kammern 11 und 13 sind durch eine Zwischenwandung 15 voneinander getrennt, wobei die Zwischenwandung 15 durch einen Querschnittsbereich des Oberteils 10 gebildet ist. Über die Länge des Düsenbalkens 1 verbindet eine große Anzahl von Durchflussbohrungen 14 in der Zwischenwandung 15 die beiden Kammern 11 und 13, sodass in die Druckkammer 11 einströmendes Wasser gleichmäßig verteilt über die Länge des Düsenbalkens 1 in die Druckverteilkammer 13 überströmt. Die Druckverteilkammer 13 ist nach unten offen, und zwar durch den gegenüber dem Durchmesser der Bohrung der Druckverteilkammer 13 schmal ausgeführten Schlitz 19, der sich ebenfalls über die Länge des Düsenbalkens 1 erstreckt.

Gemäß Figur 2 ist das Oberteil 10 mit dem Unterteil 16 fest und flüssigkeitsdicht mit den Schrauben 24 verschraubt. Die Dichtigkeit wird durch den O-Ring 26 bewirkt, der in einer um den Schlitz 19 verlaufenden Nut einsitzt. Ein Federvorsprung 27 sitzt in einer korrespondierenden Nut im Unterteil 16 ein, und in der Nut befindet sich ein weiterer O-Ring 28, der zur Abdichtung des Düsenstreifens 17 dient.

Die Querschnittsansicht in Figur 1 zeigt den Düsenstreifen 17, der eine Vielzahl von Bohrungen 18 aufweist, wobei die Bohrungen 18 in Längsrichtung zueinander gleich beabstandet den Düsenstreifen 17 durchsetzen. Das unter Druck stehende Wasser aus der Druckverteilkammer 13 und aus dem sich anschließenden Schlitz 19 beaufschlagt den Düsenstreifen 17 innenseitig, und das Wasser dringt durch die Bohrungen 18 hindurch und bildet einen aus jeder der Bohrungen 18 austretenden Wasserstrahl.

Durch die beschriebene Ausgestaltung des Düsenbalkens 1 kann das Wasser, das unter Druck stehend durch die Öffnung 12 im Verschlusselement 22 in die Druckkammer 11 einströmt, gleichverteilt durch die Vielzahl der Durchflussbohrungen 14 in der Zwischenwandung 15 hindurchtreten und in die Druckverteilkammer 13 gelangen. Durch die zylindrische Ausbildung des Prallkörpers 20, der zwischen den beiden Verschlusselementen 23 haltend aufgenommen ist, und der zentrisch in der Druckverteilkammer 13 einsitzt, wird eine weitere Homogenisierung der Druckverteilung entlang der Erstreckungsrichtung des Düsenbalkens 1 erreicht, sodass der Düsenstreifen 17 unter Beibehaltung eines minimalen Druckverlustes über seiner gesamten Länge im Wesentlichen mit dem gleichen Druck beaufschlagt wird. Über der Länge des Prallkörpers 20 verteilt sind mehrere Abstandshalter 29 am Prallkörper 20 angeordnet, die scheibenartig ausgestaltet sind und den Prallkörper 20 in der Druckverteilkammer 13 zentrieren. Dafür sitzen die Abstandshalter 29 mit ihrer Außenkontur innenseitig in der Druckverteilkammer 13 ein und stützen sich so gegen die Innenwand ab. Die Abstandshalter 29 können dafür fest auf dem stabförmigen oder zylinderförmigen Prallkörper 20 aufsitzen. Im Ergebnis ergeben sich bei einem Hindurchtreten des Wassers durch die Vielzahl der Bohrungen 18 gleichmäßige Wasserstrahlen, sodass die Bearbeitung der textilen Ware über der gesamten Breite der Ware gleichmäßig erfolgen kann. Auch wird der Vorteil erreicht, dass bei einer Demontage eines der Verschlusselemente 23 der Prallkörper 20 beispielsweise zu Reinigungszwecken aus der Druckverteilkammer 13 entnommen werden kann.

Die Durchflussbohrungen 14 zwischen der Druckkammer 11 und der Druckverteilkammer 13 weisen bezogen auf die Richtung der länglichen Erstreckung des Oberteils 10 einen Abstand von 25mm bis 35mm und/oder von 28mm bis 32mm und/oder von 30mm zueinander auf. In der länglichen Erstreckungsrichtung der Druckkammer 11 bzw. der Druckverteilkammer 13 sind 25 bis 40 Durchflussbohrungen 14 pro Meter in der Zwischenwandung 15 ausgebildet. Zudem weisen die Durchflussbohrungen 14 einen kreisrunden Querschnitt auf und besitzen einen ersten an die Druckkammer 11 angrenzenden Abschnitt I, der einen geringeren Durchmesser aufweist als ein zweiter an die Druckverteilkammer 13 angrenzender Abschnitt II. Das Beispiel zeigt die Durchflussbohrungen 14 mit einem Durchmesser von 3,5mm im ersten Abschnitt I und mit einem Durchmesser von 6mm im zweiten Abschnitt II. Die Länge des ersten Abschnittes I weist einen Wert von 10mm auf und die Länge des zweiten Abschnittes II weist einen Wert von 24,5mm auf. Bezogen auf die Richtung der länglichen Erstreckung des Oberteils 10 sind die Durchflussbohrungen 14 auf einer Länge von 3630mm in einer Reihe zueinander gleich verteilt angeordnet sind und es sind in einer Reihe gleich verteilt 121 Durchflussbohrungen 14 in der Zwischenwandung 15 angeordnet.

Der Durchmesser der Druckkammer 11 beträgt gemäß dem Ausführungsbeispiel 80mm, und der Durchmesser der Druckverteilkammer 13 beträgt 35mm. Die Kammern 11 und 13 weisen dabei über der gesamten Länge des Düsenbalken 1 hinweg einen im Wesentlichen zylindrischen Querschnitt auf. Der Abstand der Mittelachsen der beiden Druckkammern 11 und 13 beträgt 92mm. Dadurch ergibt sich eine ideale Länge der Durchflussbohrungen 14 zur möglichst homogenen, über der Erstreckung des Düsenbalkens 1 gleichmäßigen Einströmung des unter Druck stehenden Wassers in die Druckverteilkammer 13, wobei die Länge beispielsweise 34,5mm beträgt. Durch die Anordnung des Prallkörpers 20 zentrisch in der Druckverteilkammer 13 ergibt sich eine ebenfalls homogenisierte und vorzugsweise verwirbelungsarme Einströmung des unter Druck stehenden Wassers in den sich an die Druckverteilkammer 13 anschließenden Schlitz 19, sodass der Düsenstreifen 17 über seiner gesamten Länge im Wesentlichen gleichmäßig mit Wasser beaufschlagt wird.

Die Erfindung beschränkt sich in ihrer Ausführung nicht auf das vorstehend angegebene bevorzugte Ausführungsbeispiel. Vielmehr ist eine Anzahl von Varianten denkbar, welche von der dargestellten Lösung auch bei grundsätzlich anders gearteten Ausführungen Gebrauch macht. Sämtliche aus den Ansprüchen, der Beschreibung oder den Zeichnungen hervorgehenden Merkmale und/oder Vorteile, einschließlich konstruktiver Einzelheiten oder räumlicher Anordnungen, können sowohl für sich als auch in den verschiedensten Kombinationen erfindungswesentlich sein.

### Bezugszeichen

- 1: Düsenbalken

- 10: Oberteil
- 11: Druckkammer
- 12: Öffnung
- 13: Druckverteilkammer
- 14: Durchflussbohrung
- 15: Zwischenwandung
- 16: Unterteil
- 17: Düsenstreifen
- 18: Bohrung
- 19: Schlitz
- 20: Prallkörper
- 21: Ende
- 22: Verschlusselement
- 23: Verschlusselement
- 24: Schraube
- 25: Druckmessmittel
- 26: O-Ring
- 27: Federvorsprung
- 28: O-Ring
- 29: Abstandshalter

- I: erster Abschnitt
- II: zweiter Abschnitt

## Patentansprüche

1. Düsenbalken (1) für die Bearbeitung von Fasern mit Wasserstrahlen, aufweisend ein sich länglich erstreckendes Oberteil (10), in dem eine länglich ausgebildete Druckkammer (11) eingebracht ist, wobei die Druckkammer (11) eine Endseite mit einer Öffnung (12) zur Einspeisung von Wasser und eine gegenüberliegende geschlossene Endseite aufweist, und wobei im Oberteil (10) eine Druckverteilkammer (13) eingebracht ist, die sich parallel zur Druckkammer (11) erstreckt und wobei über der Länge des Oberteils (10) verteilt mehrere Durchflussbohrungen (14) in der Zwischenwandung (15) zwischen der Druckkammer (11) und der Druckverteilkammer (13) eingebracht sind, durch die das Wasser von der Druckkammer (11) in die Druckverteilkammer (13) führbar ist, und aufweisend ein sich länglich erstreckendes Unterteil (16), das am Oberteil (10) flüssigkeitsdicht angeordnet ist, und wobei ein Düsenstreifen (17) mit Bohrungen (18) für den Wasseraustritt im oder am Unterteil (16) aufgenommen ist, und wobei im Oberteil ein Schlitz (19) eingebracht ist, der sich zwischen der Druckverteilkammer (13) und dem Düsenstreifen (17) zur Wasserbeaufschlagung des Düsenstreifens (17) erstreckt,
**dadurch gekennzeichnet, dass** die Durchflussbohrungen (14) zwischen der Druckkammer (11) und der Druckverteilkammer (13) bezogen auf die Richtung der länglichen Erstreckung des Oberteils (10) einen Abstand von 25mm bis 35mm und/oder von 28mm bis 32mm und/oder von 30mm zueinander aufweisen.

2. Düsenbalken nach Anspruch 1, **dadurch gekennzeichnet, dass** in der länglichen Erstreckungsrichtung der Druckkammer (11) bzw. der Druckverteilkammer (13) 25 bis 40 Durchflussbohrungen (14) pro Meter in der Zwischenwandung (15) ausgebildet sind.

3. Düsenbalken (1) nach Anspruch 1 oder 2, **dadurch gekennzeichnet, dass** die Durchflussbohrungen (14) einen kreisrunden Querschnitt aufweisen und einen ersten an die Druckkammer (11) angrenzenden Abschnitt (I) aufweisen, der einen geringeren Durchmesser aufweist als ein zweiter an die Druckverteilkammer (13) angrenzender Abschnitt (II).

4. Düsenbalken (1) nach Anspruch 3, **dadurch gekennzeichnet, dass** die Durchflussbohrungen (14) im ersten Abschnitt (I) einen Durchmesser von 3 bis 4 mm aufweisen und/oder dass die die Durchflussbohrungen (14) im zweiten Abschnitt (II) einen Durchmesser von 5 bis 7 mm aufweisen.

5. Düsenbalken (1) nach Anspruch 3 oder 4, **dadurch gekennzeichnet, dass** die Länge des ersten Abschnittes (I) einen Wert von 8 bis 12 mm aufweist und/oder dass die Länge des zweiten Abschnittes (II) einen Wert von 22 bis 26 mm aufweist.

6. Düsenbalken (1) nach einem der vorgenannten Ansprüche, **dadurch gekennzeichnet, dass** ein Prallkörper (20) vorgesehen ist, der zentrisch in der Druckverteilkammer (13) angeordnet ist, wobei der Prallkörper (10) eine längliche Zylinderform aufweist und einen Durchmesser von 20mm bis 25mm und/oder einen Durchmesser von 22,5mm aufweist.

7. Düsenbalken (1) nach Anspruch 6, **dadurch gekennzeichnet, dass** der Prallkörper (20) an seinen Enden (21) seiner länglichen Zylinderform aufgenommen ist, und/oder dass der Prallkörper (20) über seiner Länge verteilt Abstandshalter (29) aufweist, mittels der der Prallkörper (20) in der Druckverteilkammer (13) mittig angeordnet gehalten ist.

8. Düsenbalken (1) nach einem der vorgenannten Ansprüche, **dadurch gekennzeichnet, dass** die Druckkammer (11) im Oberteil (10) an wenigstens einer ihrer Endseiten des Oberteils (10) mit einem Verschlusselement (22) verschlossen ist, wobei ein Verschlusselement (22) die Öffnung (12) für die Wassereinspeisung in die Druckkammer (11) aufweist.

9. Düsenbalken (1) nach einem der Ansprüche 7 oder 8, **dadurch gekennzeichnet, dass** die Druckverteilkammer (13) im Oberteil (10) an ihren gegenüberliegenden Endseiten des Oberteils (10) mit Verschlusselementen (23) verschlossen ist, wobei der Prallkörper (20) mit seinen Enden (21) zwischen den Verschlusselementen (23) aufgenommen ist.

## Claims

1. A nozzle bar (1) for treating fibres with water jets, including an elongately extending upper part (10), in which an elongately formed pressure chamber (11) is placed, wherein the pressure chamber (11) includes an end side with an opening (12) for supplying water and an opposite closed end side, and wherein a pressure distribution chamber (13), which extends parallel to the pressure chamber (11), is placed in the upper part (10), and wherein several throughflow bores (14) are placed in the intermediate walling (15) between the pressure chamber (11) and the pressure distribution chamber (13) and are distributed along the length of the upper part (10), through which bores water is guidable from the pressure chamber (11) into the pressure distribution chamber (13), and including an elongately extending lower part (16), which is disposed in a liquid-tight manner at the upper part (10), and wherein a nozzle strip (17) with bores (18) for the water discharge is accommodated in or at the lower part (16), and wherein a slot (19), which extends between the pressure distribution chamber (13) and the nozzle strip (17) for charging the nozzle strip (17) with water, is placed in the upper part,
**characterized in that**, with regard to the direction of the longitudinal extension of the upper part (10), the throughflow bores (14) between the pressure chamber (11) and the pressure distribution chamber (13) have a distance of 25 mm to 35 mm and/or of 28 mm to 32 mm and/or of 30 mm to each other.

2. The nozzle bar according to claim 1, **characterized in that**, in the longitudinal extension direction of the pressure chamber (11), respectively of the pressure distribution chamber (13) 25 to 40 throughflow bores (14) per meter are formed in the intermediate walling (15).

3. The nozzle bar (1) according to claim 1 or 2, **characterized in that** the throughflow bores (14) have a circular cross-section, and include a first portion (I) bordering the pressure chamber (11), which portion (I) has a smaller diameter than a second portion (II) bordering the pressure distribution chamber (13).

4. The nozzle bar (1) according to claim 3, **characterized in that**, in the first portion (1) the throughflow bores (14) have a diameter of 3 to 4 mm and/or **in that** in the second portion (II) the throughflow bores (14) have a diameter of 5 to 7 mm.

5. The nozzle bar (1) according to claim 3 or 4, **characterized in that** the length of the first portion (I) has a value of 8 to 12 mm and/or the length of the second portion (II) has a value of 22 to 26 mm.

6. The nozzle bar (1) according to any of the aforementioned claims, **characterized in that** an impact body (20) is provided, which is centrically disposed in the pressure distribution chamber (13), wherein the impact body (20) has an elongate cylinder shape and has a diameter of 20 mm to 25 mm and/or a diameter of 22.5 mm.

7. The nozzle bar (1) according to claim 6, **characterized in that** the impact body (20) is accommodated at the ends (21) thereof of the elongate cylinder shape thereof, and/or **in that** the impact body (20) includes spacers (29) distributed along the length thereof, by means of which the impact body (20) is kept disposed centrally in the pressure distribution chamber (13).

8. The nozzle bar (1) according to any of the aforementioned claims, **characterized in that** the pressure chamber (11) in the upper part (10) is closed at least at one of the end sides thereof of the upper part (10) with a closure element (22), wherein a closure element (22) includes the opening (12) for the water supply into the pressure chamber (11).

9. The nozzle bar (1) according to any of the claims 7 or 8, **characterized in that** the pressure distribution chamber (13) in the upper part (10) is closed with closure elements (23) at the opposite end sides thereof of the upper part (10), wherein the impact body (20) with the ends (21) thereof is accommodated between the closure elements (23).

## Revendications

1. Barre à buses (1) pour le traitement de fibres avec des jets d'eau, comprenant une partie supérieure (10) s'étendant de façon oblongue, dans laquelle est incorporée une chambre de pression (11) aménagée de façon oblongue, la chambre de pression (11) comprenant une face terminale avec une ouverture (12) pour alimenter de l'eau et une face terminale opposée fermée, et étant incorporée dans la partie supérieure (10) une chambre de distribution de pression (13), qui s'étend parallèlement à la chambre de pression (11), et le long de la longueur de la partie supérieure (10) plusieurs perçages d'écoulement (14) étant incorporés dans la paroi intermédiaire (15) entre la chambre de pression (11) et la chambre de distribution de pression (13), à travers lesquels l'eau est guidable de la chambre de pression (11) vers la chambre de distribution de pression (13), et comprenant une partie inférieure (16) s'étendant de façon oblongue, qui est agencée étanche aux fluides à la partie supérieure (10), et une bande à buses (17) avec des perçages (18) pour la sortie de l'eau est accommodée dans ou sur la partie inférieure (16), et étant incorporée dans la partie supérieure une fente (19) qui s'étend entre la chambre de distribution de pression (13) et la bande à buses (17) pour soumettre la bande à buses (17) à l'action de l'eau,
**caractérisée en ce que** les perçages d'écoulement (14) entre la chambre de pression (11) et la chambre de distribution de pression (13) par rapport à la direction d'extension oblongue de la partie supérieure (10) ont une distance de 25 mm à 35 mm et/ou de 28 mm à 32 mm et/ou de 30 mm les uns aux autres.

2. Barre à buses (1) selon la revendication 1, **caractérisée en ce que** 25 à 40 perçages d'écoulement (14) par mètre sont aménagés dans la paroi intermédiaire (15) en la direction d'extension oblongue de la chambre de pression (11), respectivement de la chambre de distribution de pression (13).

3. Barre à buses (1) selon la revendication 1 ou 2, **caractérisée en ce que** les perçages d'écoulement (14) ont une section transversale ronde et comprennent une première section (I) avoisinante la chambre de pression (11), laquelle section a un diamètre inférieur à une deuxième section (II) avoisinante la chambre de distribution de pression (13).

4. Barre à buses (1) selon la revendication 3, **caractérisée en ce que** les perçages d'écoulement (14) dans la première section (I) ont un diamètre de 3 à 4 mm et/ou que les perçages d'écoulement (14) dans la deuxième section (II) ont un diamètre de 5 à 7 mm.

5. Barre à buses (1) selon la revendication 3 ou 4, **caractérisée en ce que** la longueur de la première section (I) a une valeur de 8 à 12 mm et/ou que la longueur de la deuxième section (II) a une valeur de 22 à 26 mm.

6. Barre à buses (1) selon l'une des revendications mentionnées ci-avant, **caractérisée en ce qu'**un corps d'impact (20) est prévu, qui est agencé centré dans la chambre de distribution de pression (13), le corps d'impact (20) ayant une forme cylindrique oblongue et ayant un diamètre de 20 mm à 25 mm et/ou un diamètre de 22,5 mm.

7. Barre à buses (1) selon la revendication 6, **caractérisée en ce que** le corps d'impact (20) est accommodé à ces extrémités (21) de sa forme cylindrique oblongue, et/ou que le corps d'impact (20) à des écarteurs (29) distribués sur sa longueur, au moyen desquels le corps d'impact (20) est retenu agencé au milieu dans la chambre de distribution de pression (13).

8. Barre à buses (1) selon l'une des revendications mentionnées ci-avant, **caractérisée en ce que** la chambre de pression (11) dans la partie supérieure (10) est fermée à au moins l'une de ses faces terminales de la partie supérieure (10) avec un élément de fermeture (22), un élément de fermeture (22) comprenant l'ouverture (12) pour alimenter la chambre de pression (11) en eau.

9. Barre à buses (1) selon l'une des revendications 7 ou 8, **caractérisée en ce que** la chambre de distribution de pression (13) dans la partie supérieure (10) est fermée à ses faces terminales opposées de la partie supérieure (10) avec des éléments de fermeture (23), le corps d'impact (20) étant accommodé avec ses extrémités (21) entre les éléments de fermeture (23).
